# EUROPÄISCHE PATENTSCHRIFT

(11) **EP 1 646 575 B1**
(45) Veröffentlichungstag und Bekanntmachung des Hinweises auf die Patenterteilung: **09.11.2011**
(21) Anmeldenummer: 04763319.3
(22) Anmeldetag: 17.07.2004
(51) Int. Cl.: B66B 5/24, B66D 5/16

(54) **SEILBREMSE**
CABLE BRAKE
FREIN DE CABLE

(30) Priorität: 22.07.2003 DE 10334654
(43) Veröffentlichungstag der Anmeldung: 19.04.2006
(73) Patentinhaber: ThyssenKrupp Elevator AG, 40211 Düsseldorf (DE)
(72) Erfinder: REUTER, Günter, 70794 Filderstadt (DE); NÜBLING, Walter, 73760 Ostfildern (DE); MEISSNER, Wolfgang, 73765 Neuhausen (DE); SCHLECKER, Helmut, 73207 Plochingen (DE)
(74) Vertreter: Hoeger, Stellrecht & Partner Patentanwälte
(86) Internationale Anmeldenummer: PCT/EP2004/008025
(87) Internationale Veröffentlichungsnummer: WO 2005/009883

(56) Entgegenhaltungen:
- EP-A- 0 708 051
- WO-A-02/32801
- US-A- 5 228 540

## Beschreibung

Die Erfindung betrifft eine Seilbremse für eine Aufzuganlage zum Abbremsen eines mit einem Fahrkorb gekoppelten Seiles, mit einem in Seillängsrichtung unbeweglichen Anschlag und mindestens einer Bremsbacke, wobei das Seil zwischen dem Anschlag und der Bremsbacke hindurchführbar ist und die Bremsbacke zwischen einer das Seil gegen den Anschlag pressenden Bremsstellung und einer das Seil freigebenden Freigabestellung hin- und herbewegbar ist, und mit einem mit der Bremsbacke gekoppelten Linearantrieb zum Freigeben des Seiles, wobei die mindestens eine Bremsbacke entgegen der Wirkung einer in der Bremsstellung auf sie einwirkenden Bremskraft mittels des Linearantriebs in ihre Freigabestellung überführbar ist .

Seilbremsen sind beispielsweise aus der EP 0 708 051 A1 bekannt. Mit ihrer Hilfe läßt sich beispielsweise ein mit einem Gegengewicht der Aufzuganlage gekoppeltes Seil, das an dem entlang einer Fahrbahn aufwärts und abwärts verfahrbaren Fahrkorb gehalten ist, zuverlässig abbremsen, indem die mindestens eine beweglich angeordnete Bremsbacke ihre Bremsstellung einnimmt und dadurch das Seil gegen den Anschlag gepresst wird. Zum Überführen der Bremsbacke in ihre Freigabestellung kommt bei der aus der EP 0 708 051 A1 bekannten Seilbremse ein Elektromotor zum Einsatz, der über einen Kettenzug und eine Magnetkupplung mit einer Welle gekoppelt ist, an der ein Ende einer anderenends ortsfest gehaltenen Spiralfeder festgelegt ist und die über ein Gewinde mit einem verschiebbar und drehfest gehaltenen Kolben in Wirkverbindung steht, an dem die bewegliche Bremsbacke gehalten ist. Mittels des Elektromotors wird ein Drehantriebs bereitgestellt, der die Welle in Drehung versetzt, so daß die Spiralfeder gespannt und gleichzeitig die Bremsbacke in ihre Freigabestellung überführt wird. Soll das Seil abgebremst werden, so wird die Magnetkupplung gelöst und dadurch die Wirkverbindung zwischen dem Drehantrieb und der Welle unterbrochen. Dies hat dann zur Folge, daß sich die Spiralfeder entspannt, wobei die Welle in Drehung versetzt und dadurch die Bremsbacke in Richtung des Anschlages bewegt wird, so daß das Seil gegen den Anschlag gepresst wird. Die eigentliche Bremskraft wird durch eine Federkraft erzeugt, die an dem in Seillängsrichtung unbeweglichen, in Seilquerrichtung jedoch beweglichen Anschlag angreift. Dies erfordert für die bewegliche Bremsbacke einen zusätzlichen Weg, der zurückgelegt werden muß, da der in Seilquerrichtung verschiebbare Anschlag bis zum Aufbau der Bremskraft zurückweichen kann.

Die aus der EP 0 708 051 A1 bekannte Seilbremse weist einen konstruktiv aufwendigen Aufbau auf mit einer Vielzahl von Bauteilen. Dies bewirkt eine Störungsanfälligkeit der Seilbremse. Außerdem ist der mittels der Seilbremse erzielbare Bremsvorgang relativ langsam, da eine nicht unerhebliche Zeit erforderlich ist, um nach Auslösung der Seilbremse das Seil über die Drehung im Gewinde wirkungsvoll abbremsen zu können.

Aus der US-A-5,228,540 ist eine Seilbremse bekannt, bei der eine Bremsbacke mittels eines Schwenkhebels in ihre Bremsstellung überführt werden kann. Hierzu sind an das freie Ende des Schwenkhebels zwei Druckfedern und ein hydraulisches Kolben-Zylinder-Aggregat angelenkt. Die Druckfedern üben auf den Schwenkhebel permanent eine Federkraft aus, die bestrebt ist, den Schwenkhebel derart zu verschwenken, daß die Bremsbacke ihre Bremsstellung einnimmt. Entgegen der Wirkung der Druckfedern kann der Schwenkhebel mittels des Kolben-Zylinder-Aggregats in einer Stellung gehalten werden, in der die Bremsbacke das Seil freigibt. Soll die Bremsbacke ihre Bremsstellung einnehmen, so muß hierzu der Schwenkhebel verschwenkt und gleichzeitig der Kolben des Kolben-Zylinder-Aggregats entgegen des auf ihn einwirkenden Druckmediums bewegt werden. Dies hat zur Folge, daß die von den Druckfedern bereitgestellte Bremskraft nur teilweise der Bremsbacke zum Abbremsen des Seils zur Verfügung steht, da ein Teil der Bremskraft zum Bewegen des Kolben herangezogen werden muß. Außerdem ist der erzielbare Bremsvorgang relativ langsam, da einige Zeit erforderlich ist, um nach Auslösung der Seilbremse das Seil über die Schwenkbewegung des Schwenkhebels wirkungsvoll abbremsen zu können.

Aufgabe der vorliegenden Erfindung ist es, eine Seilbremse der eingangs genannten Art derart weiterzubilden, daß sie einen konstruktiv einfacheren Aufbau aufweist und mit ihrer Hilfe das Seil innerhalb kürzerer Zeit abgebremst werden kann.

Diese Aufgabe wird bei einer Seilbremse der gattungsgemäßen Art erfindungsgemäß dadurch gelöst, daß die Kopplung zwischen Linearantrieb wahlweise herstellbar und unterbrechbar ist.

Die Bremsbacke wird in ihrer Bremsstellung permanent mit einer Bremskraft beaufschlagt, und entgegen der Wirkung der Bremskraft kann die Bremsbacke mittels des Linearantriebes in ihre Freigabestellung überführt werden. Der Linearantrieb kann hierzu mit der Bremsbacke gekoppelt werden. Wird die Kopplung unterbrochen, so nimmt die Bremsbacke innerhalb sehr kurzer Zeit ihre Bremsstellung ein, in der sie das Seil gegen den Anschlag presst, so daß das Seil innerhalb kurzer Zeit abgebremst werden kann. Zum Freigeben des Seiles wird die Bremsbacke zusätzlich zu der auf sie einwirkenden Bremskraft durch Kopplung mit dem Linearantrieb mit einer der Bremskraft entgegenwirkenden Betätigungskraft des Linearantriebes beaufschlagt, so daß sie unter der Wirkung der Betätigungskraft in ihre Freigabestellung überführt werden kann. Der Einsatz eines Linearantriebes ermöglicht hierbei einen konstruktiv einfachen Aufbau der Seilbremse, die beispielsweise zum Abbremsen der Tragseile einer Aufzuganlage zum Einsatz kommen kann. Es kann auch vorgesehen sein, mittels einer derartigen Seilbremse ein mit einem Geschwindigkeitsbegrenzer gekoppeltes Seil der Aufzuganlage innerhalb sehr kurzer Zeit abzubremsen.

Die erfindungsgemäße Konstruktion hat außerdem den Vorteil, daß die Seilbremse selbsttätig, beispielsweise bei jedem Fahrkorbhalt, auf ihre Funktion überprüft werden kann. Hierzu ist es lediglich erforderlich, bei stehendem Fahrkorb die Bremsbacke nacheinander in ihre beiden Endstellungen, also in ihre Bremsstellung und in ihre Freigabestellung, zu überführen und den Endstellungen der Bremsbacke entsprechende Schaltstellungen zumindest eines Stellungsschalters elektrisch zu überprüfen. Das Verfahren zur Prüfung der erfindungsgemäßen Seilbremse wird nachstehend noch näher erläutert.

Von besonderem Vorteil ist es, wenn die mindestens eine Bremsbacke mittels des Linearantriebs zwischen ihrer Bremsstellung und ihrer Freigabestellung hin- und herbewegbar ist. In diesem Falle kann die Bremsbacke mittels des Linearantriebes nicht nur ausgehend von ihrer Bremsstellung in ihre Freigabestellung überführt werden, sondern unter der Wirkung des Linearantriebes kann die Bremsbacke auch einer kontrollierten Bewegung unterworfen werden ausgehend von ihrer Freigabestellung in ihre Bremsstellung.

Der Linearantrieb kann in unterschiedlichster Ausgestaltung zum Einsatz kommen, er kann beispielsweise als elektrischer, hydraulischer oder pneumatischer Antrieb ausgestaltet sein, insbesondere als Linearmotor oder als Kolben-Zylinderaggregat. Von Vorteil ist es, wenn der Linearantrieb als Gewindespindel- oder Schraubantrieb ausgestaltet ist. Dies ermöglicht einen konstruktiv besonders einfachen und kostengünstig herstellbaren Aufbau der Seilbremse.

Bei einer bevorzugten Ausführungsform ist die mindestens eine Bremsbacke über einen schwenkbar gelagerten Schwenkhebel mit dem Linearantrieb gekoppelt. Hierbei kann ein einarmiger Schwenkhebel oder auch ein zweiarmiger Schwenkhebel vorgesehen sein. Der Einsatz eines Schwenkhebels ermöglicht eine Kraftübertragung in der Art, daß die Bremsbacke in ihrer Bremsstellung mit einer großen Bremskraft beaufschlagbar ist, während vom Linearantrieb nur eine verhältnismäßig geringe Betätigungskraft bereitgestellt werden muß, um die Bremsbacke trotz der wirksamen Bremskraft in ihre Freigabestellung überführen zu können.

Als günstig hat es sich erwiesen, wenn die Seilbremse ein Federelement umfaßt, das die mindestens eine Bremsbacke in ihrer Bremsstellung mit der Bremskraft beaufschlagt. Vorzugsweise ist das Federelement als Feder mit linearer Kennlinie ausgebildet, so daß das Federelement die Bremsbacke mit einer zum Federweg proportionalen Bremskraft beaufschlagt. Das Federelement kann beispielsweise als Tellerfeder oder Schraubenfeder ausgestaltet sein.

Bei einer bevorzugten Ausführungsform wirkt das Federelement über einen schwenkbar gelagerten Schwenkhebel mit der mindestens einen Bremsbacke zusammen. Der Einsatz eines einarmigen oder zweiarmigen Schwenkhebels, der zwischen dem Federelement und der Bremsbacke angeordnet ist, hat den Vorteil, daß selbst bei Bereitstellung einer verhältnismäßig geringen Federkraft eine sehr hohe Bremskraft auf die Bremsbacke ausgeübt werden kann. Von Vorteil ist hierbei auch, daß die Bremskraft auf der Seite der Bremsbacke aufgebaut wird und nicht auf der Seite des Anschlages, da durch einen feststehenden und nicht nachgebenden Anschlag der Auslenkweg des abzubremsenden Seiles gering gehalten werden kann.

Bei einer konstruktiv besonders einfachen Ausgestaltung ist vorgesehen, daß über den Schwenkhebel sowohl das Federelement als auch der Linearantrieb mit der mindestens einen Bremsbacke gekoppelt sind. Es kommt somit lediglich ein einziger Schwenkhebel zum Einsatz, über den die Bremsbacke sowohl mit der vom Linearantrieb bereitgestellten Betätigungskraft als auch mit der vom Federelement bereitgestellten Federkraft beaufschlagbar ist. Günstig ist es hierbei, wenn das Federelement und der Linearantrieb fluchtend zueinander angeordnet sind.

So kann beispielsweise vorgesehen sein, daß das Federelement über ein fluchtend zum Linearantrieb ausgerichtetes Kraftübertragungsglied, beispielsweise eine Stange, mit dem Schwenkhebel gekoppelt ist. Das Kraftübertragungsglied kann hierbei an den Schwenkhebel angelenkt sein.

Um die Auslösung der erfindungsgemäßen Seilbremse zusätzlich zu beschleunigen, ist es von Vorteil, wenn die mindestens eine Bremsbacke über einen Elektromagneten und einen diesem zugeordneten Anker mit dem Linearantrieb gekoppelt ist. Zum Auslösen der Seilbremse ist es dann lediglich erforderlich, den Erregerstrom des Elektromagneten abzuschalten, um die Bremsbacke vom Linearantrieb zu trennen, so daß die vom Linearantrieb bereitgestellte Betätigungskraft entfällt und die Bremsbacke innerhalb sehr kurzer Zeit aufgrund der auf sie einwirkenden Federkraft in ihre Bremsstellung übergeht.

Als günstig hat es sich erwiesen, wenn der Elektromagnet und der Anker zwischen dem mit der mindestens einen Bremsbacke gekoppelten Schwenkhebel und dem Linearantrieb angeordnet sind. Alternativ kann vorgesehen sein, daß der Elektromagnet und der Anker der beweglichen Bremsbacke unmittelbar benachbart angeordnet sind.

Von Vorteil ist es, wenn der Anker oder der Elektromagnet am Schwenkhebel angelenkt ist. Die Seilbremse kann dadurch besonders leichtgängig ausgebildet werden, wobei auftretende Reibungskräfte zwischen den einzelnen Bauteilen der Seilbremse gering gehalten werden können.

Bei einer bevorzugten Ausführungsform sind der Elektromagnet und/oder der Anker linear verschiebbar gehalten. So kann beispielsweise vorgesehen sein, daß der Elektromagnet und/oder der Anker mittels des Linearantriebes linear verfahrbar sind. Dies ermöglicht es, den Anker und/oder den Elektromagneten mittels des Linearantriebes zu verschieben, so daß der Abstand zwischen dem Elektromagnet und dem Anker mittels des Linearantriebes einstellbar ist.

Vorzugsweise sind der Elektromagnet und/oder der Anker an einem ortsfesten Ständer verfahrbar gehalten, an dem der Linearmotor und das Federelement angeordnet sind. Der Ständer kann eine im Schacht der Aufzuganlage oder in deren Maschinenraum festlegbare Basis der Seilbremse ausbilden, die den Linearmotor und das Federelement trägt und eine Führung aufweist für den verfahrbar gehaltenen Elektromagneten bzw. den verfahrbar gehaltenen Anker.

Statt Verwendung eines Elektromagneten mit zugeordnetem Anker kann der Linearantrieb selbst mit einem lösbaren Verbindungselement, zum Beispiel einer Kupplung, ausgestaltet sein.

Von Vorteil ist es, wenn zwischen dem Linearantrieb und dem Elektromagneten oder dem Anker ein elastisches Glied angeordnet ist. Dies ermöglicht eine elastische Befestigung des Elektromagneten oder Ankers am Linearantrieb mittels eines gefederten Zwischenbereiches. Damit wird ermöglicht, daß auch bei im Laufe der Zeit dünner werdendem Seil oder sich abnützenden Bremsflächen des Anschlages der Linearantrieb immer bis zur gleichen Stelle fahren kann, ohne daß die Schaltwege des Linearantriebs nachgestellt werden müssen. Mittels des elastischen Glieds kann der Linearantrieb den Elektromagneten und den Anker zusammenschieben und anschließend kann der Linearantrieb abgeschaltet werden, ohne daß sich Verspannungen ergeben.

Günstig ist es, wenn der Schwenkhebel am Ständer schwenkbar gelagert ist.

Bei einer besonders bevorzugten Ausführungsform der erfindungsgemäßen Seilbremse ist die Stellung eines Betätigungsgliedes des Linearantriebes, eines Kraftübertragungsgliedes des Federelementes und/oder die Stellung des Schwenkhebels von mindestens einem Sensor überwachbar. Hierbei kann es sich um einen berührungslosen Sensor, beispielsweise um einen Reed-Kontakt oder Hallsensor, handeln, es kann jedoch auch ein berührungsbehafteter Sensor zum Einsatz kommen. Insbesondere kann vorgesehen sein, daß zumindest ein Sensor als elektrischer, pneumatischer oder hydraulischer Stellungsschalter ausgestaltet ist. Als Stellungsschalter kann zum Beispiel ein elektrischer Schaltkontakt zum Einsatz kommen, der mittels eines Schaltstößels betätigbar ist. Nimmt das Betätigungsglied, das Kraftübertragungsglied oder der Schwenkhebel eine Stellung ein, die einer Endstellung der Bremsbacke entspricht, so kann der Schaltstößel eines zugeordneten Schaltkontaktes vom Betätigungsglied, dem Kraftübertragungsglied oder dem Schwenkhebel betätigt werden. Die eingenommene Schaltstellung des Schaltkontaktes kann dann jederzeit elektrisch geprüft werden, um auf diese Weise die Stellung des zugeordneten Betätigungsgliedes, Kraftübertragungsgliedes oder Schwenkhebels zu bestimmen.

Wie eingangs erwähnt, betrifft die Erfindung außerdem ein Verfahren zum Prüfen der Funktionsfähigkeit einer Seilbremse. Dieses zeichnet sich erfindungsgemäß dadurch aus, daß man bei stehendem Fahrkorb die bewegbare Bremsbacke nacheinander in ihre beiden Endstellungen bringt und den Endstellungen der Bremsbacke entsprechende Schaltstellungen zumindest eines Stellungsschalters elektrisch überprüft. Eine derartige Funktionsprüfung kann beispielsweise bei jedem Fahrkorbhalt von der Aufzuganlage selbsttätig durchgeführt werden. Der mindestens eine Stellungsschalter kann unmittelbar mit der Bremsbacke zusammenwirken, es kann allerdings auch vorgesehen sein, daß der Stellungsschalter mit einem mechanisch mit der Bremsbacke gekoppelten Bauteil der Seilbremse zusammenwirkt, beispielsweise mit dem Schwenkhebel oder dem Kraftübertragungsglied des Federelementes.

Vorzugsweise überführt man zum Prüfen der Funktionsfähigkeit der Seilbremse die mindestens eine Bremsbacke mittels des Linearantriebes in ihre beiden Endstellungen, d. h. bei stehendem Fahrkorb wird die Bremsbacke mittels des Linearantriebes einer kontrollierten Bewegung unterworfen, wobei sie nacheinander ihre beiden Endstellungen einnimmt. In den Endstellungen der Bremsbacken können dann die jeweiligen Schaltstellungen des mindestens einen Stellungsschalters elektrisch überprüft werden.

Von Vorteil ist es, wenn man den Endstellungen der Bremsbacke entsprechende Schaltstellungen zumindest eines dem Schwenkhebel zugeordneten Stellungsschalters elektrisch überprüft. Es kann somit beispielsweise anläßlich eines Fahrkorbhaltes innerhalb kurzer Zeit geprüft werden, ob der Schwenkhebel seine Endstellungen einnehmen kann, die jeweils einer Endstellung der Bremsbacke entsprechen. Dies ermöglicht es, beispielsweise eine mechanische Blockade des Schwenkhebels ohne weiteres zu erkennen.

Vorzugsweise prüft man in der Bremsstellung der mindestens einen Bremsbacke die Funktion einer in eine Stromversorgungsleitung des Elektromagneten geschalteten Unterbrechereinheit. Bei stehendem Fahrkorb kann somit, nachdem die ordnungsgemäße Bremsstellung der Bremsbacke direkt oder indirekt geprüft wurde, die Abschaltung des Erregerstromes des Elektromagneten überprüft werden, d. h. es kann geprüft werden, ob im Falle einer Störung der Aufzuganlage der Elektromagnet zum Abbremsen des Seiles zuverlässig abgeschaltet werden kann.

Von besonderem Vorteil ist es, wenn man den Elektromagneten, nachdem man dessen Erregerstrom abgeschaltet hat, mittels des Linearantriebs in seine der Freigabestellung der Bremsbacke entsprechende Stellung verfährt und die Schaltstellung zumindest eines dem Schwenkhebel oder der Bremsbacke zugeordneten Stellungsschalters elektrisch überprüft. Auf diese Weise kann anläßlich eines Fahrkorbhalts erfaßt werden, ob sich die Stellung der Bremsbacke oder des Schwenkhebels ändert, nachdem der abgeschaltete Elektromagnet vom Linearantrieb verschoben wird. Bei ordnungsgemäß funktionierender Seilbremse sollte eine Verlagerung des abgeschalteten Elektromagneten keine Ortsveränderung der Bremsbacke und des Schwenkhebels zur Folge haben. Wird eine derartige Ortsveränderung anhand der Schaltstellung der zugeordneten Stellungsschalter erkannt, so liegt eine Störung der Seilbremse vor.

Bei einer besonders bevorzugten Ausführungsform des erfindungsgemäßen Prüfungsverfahrens ist vorgesehen, daß man den Elektromagneten, nachdem er im abgeschalteten Zustand vom Linearantrieb verschoben wurde, anschließend mittels des Linearantriebes wieder in seine der Bremsstellung der Bremsbacke entsprechende Stellung zurückverfährt, dann den Elektromagneten wieder mit dem Erregerstrom beaufschlagt und ihn danach mittels des Linearantriebes erneut in seine der Freigabestellung der Bremsbacke entsprechende Stellung verfährt und die Schaltstellung des dem Schwenkhebel und/oder der Bremsbacke zugeordneten Stellungsschalters elektrisch überprüft. Bei dieser vorteilhaften Ausführungsform des erfindungsgemäßen Prüfungsverfahrens wird also der erregte Elektromagnet mittels des Unearantriebes verschoben und es wird dann geprüft, ob sich die Stellung der Bremsbacke und/oder des Schwenkhebels verändert. Bei ordnungsgemäßer Seilbremse muß in diesem Falle eine Ortsveränderung der Bremsbacke und des Schwenkhebels erfaßbar sein, ansonsten liegt eine Störung vor.

Die nachfolgende Beschreibung zweier bevorzugter Ausführungsformen der Erfindung dient im Zusammenhang mit der Zeichnung der näheren Erläuterung. Es zeigen:
- Figur 1:: eine schematische Darstellung einer ersten Ausführungsform einer erfindungsgemäßen Seilbremse mit einer Bremsbacke in ihrer Freigabestellung;
- Figur 2:: eine schematische Darstellung entsprechend Figur 1 mit der Bremsbacke in ihrer Bremsstellung;
- Figur 3:: eine schematische Darstellung einer zweiten Ausführungsform einer erfindungsgemäßen Seilbremse mit einer Bremsbacke in ihrer Freigabestellung und
- Figur 4:: eine schematische Darstellung entsprechend Figur 3 mit der Bremsbacke in ihrer Bremsstellung.

In den Figuren 1 und 2 ist schematisch eine insgesamt mit dem Bezugszeichen 10 belegte erste Ausführungsform einer erfindungsgemäßen Seilbremse dargestellt. Diese umfaßt einen ortsfest in einem Aufzugschacht oder im Maschinenraum einer Aufzuganlage gehaltenen, im wesentlichen L-förmigen Ständer 12 mit einem ersten Schenkel 13 und einem zweiten Schenkel 14. Am freien Ende des ersten Schenkels 13 ist ein Anschlag 16 festgelegt, der .parallel zu einem abzubremsenden Seil 18 der Aufzuganlage ausgerichtet ist und auf seiner dem Seil 18 zugewandten Vorderseite einen Bremsbelag 20 trägt. Vom Anschlag 16 steht ein Ausleger 22 ab, an dem mittels eines Lagers 23 ein Schwenkhebel 25 angelenkt ist, der um eine senkrecht zur Längsrichtung des Seiles 18 ausgerichtete Schwenkachse 26 verschwenkbar ist. An dem Schwenkhebel 25 ist mittels eines Lagers 27 eine parallel zum Anschlag 16 ausgerichtete bewegliche Bremsbacke 28 angelenkt. Das Seil 18 ist zwischen dem Anschlag 16 und der beweglichen Bremsbacke 28 hindurchgeführt und kann abgebremst werden, indem die Bremsbacke 28 mittels des Schwenkhebels 25 ausgehend aus ihrer in Figur 1 dargestellten Freigabestellung in ihre in Figur 2 dargestellte Bremsstellung bewegt wird, in der die Bremsbacke 28 das Seil 18 gegen den Bremsbelag 20 des Anschlages 16 preßt.

Der zweite Schenkel 14 des Ständers 12 trägt im Bereich seines freien Endes einen Linearantrieb 30. Hierbei kann es sich beispielsweise um einen elektrischen Linearmotor handeln oder auch um ein hydraulisches oder pneumatisches Kolben-Zyünderaggregat. Der Linearantrieb 30 weist ein von diesem geradlinig parallel zum zweiten Schenkel 14 bewegbares Betätigungsglied 32 auf. Das Betätigungsglied 32 kann beispielsweise In Form einer Kolbenstange ausgebildet sein. Am freien Ende des Betätigungsglleds 32 ist ein elastisches Glied 33 angeordnet, über das das Betätigungsglied 32 mit einem Elektromagneten 34 gekoppelt ist, der über elektrische Stromversorgungsleitungen 35, 36 an eine Spannungsquelle 38 angeschlossen ist. In die Stromversorgungsleitung 35 ist eine Unterbrechereinheit 40 geschaltet, mit deren Hilfe die elektrische Verbindung zwischen der Spannungsquelle 38 und dem Elektromagnet 34 bedarfsweise hergestellt und unterbrochen werden kann.

Der Elektromagnet 34 wirkt mit einem Anker 42 zusammen, der am freien Ende des Schwenkhebels 25 mittels eines Lagers 43 angelenkt ist. An dem Schwenkhebel 25 ist über das Lager 43 zusätzlich zum Anker 42 ein Kraftübertragungsglied in Form einer Bremsfederstange 45 angelenkt, die mit ihrem dem Lager 43 abgewandten Ende an einer als Schraubenfeder ausgebildeten Bremsfeder 47 festgelegt ist, die am Ständer 12 ortsfest gehalten ist. Der Linearantrieb 30 und die Bremsfederstange 45 sind fluchtend zueinander ausgerichtet, und mittels der Bremsfeder 47 wird der Schwenkhebel 25 über die Bremsfederstange 45 mit einer dem Linearantrieb 30 abgewandten Federkraft beaufschlagt, während vom Linearantrieb 30 über das Betätigungsglied 32, das elastische Glied 33, den Elektromagneten 34 und den Anker 42 auf den Schwenkhebel 25 eine der Bremsfeder 47 entgegenwirkende Betätigungskraft ausgeübt wird, die somit der Federkraft entgegenwirkt.

Die vom Schwenkhebel 25 in der Freigabestellung und der Bremsstellung der Bremsbacke 28 eingenommene Schwenkstellung wird jeweils von einem elektrischen Stellungsschalter 49 bzw. 51 erfaßt. Hierzu weisen die beiden Stellungsschalter 49, 51 jeweils einen Schaltnocken 52 bzw. 53 auf, an den der Schwenkhebel 25 anlegbar ist und aufgrund dessen Betätigung der jeweilige Stellungsschalter 49 bzw. 51 seine Schaltstellung ändert. Die Schaltstellung der Stellungsschalter 49 und 51 kann in üblicher Weise über an sich bekannte und deshalb zur Erzielung einer besseren Übersicht in der Zeichnung nicht dargestellte Signalleitungen elektrisch überwacht werden.

Der Elektromagnet 34 ist am zweiten Schenkel 14 des Ständers 12 in Längsrichtung des zweiten Schenkels 14 verschiebbar gehalten mittels einer an stich bekannten und deshalb in der Zeichnung nur schematisch dargestellten Führungseinrichtung 55.

Soll das Seil 18 abgebremst werden, so kann hierzu die elektrische Versorgungsleitung 35 mittels der Unterbrechereinheit 40 unterbrochen werden, d. h. der Erregerstrom des Elektromagneten 34 kann abgeschaltet werden. Dies hat zur Folge, daß der Elektromagnet 34 die Ankerplatte 42 freigibt, und dies wiederum bewirkt, daß der Schwenkhebel 25 aufgrund der von der Bremsfeder 47 auf ihn permanent ausgeübten Federkraft so verschwenkt wird, daß die bewegliche Bremsbacke 28 das Seil 18 gegen den Bremsbelag 20 des Anschlags 16 presst. Dies ist in Figur 2 dargestellt. Die der Bremsstellung der beweglichen Bremsbacke 28 entsprechende Schwenkstellung des Schwenkhebels 25 kann dann mittels des elektrischen Stellungsschalters 51 überprüft werden.

Soll das abgebremste Seil 18 anschließend wieder freigegeben werden, so kann hierzu der verschiebbar gelagerte Elektromagnet 34 mittels des Betätigungsgliedes 32 in Richtung des Ankers 42 verschoben werden und gleichzeitig kann der Erregerstrom des Elektromagneten 34 mittels der Unterbrechereinheit 40 wieder eingeschaltet werden, so daß der an den Anker 42 angenäherte Elektromagnet 34 eine magnetische Haltekraft auf den Anker 42 ausübt. Anschließend kann der Elektromagnet 42 vom Betätigungsglied 32 mit einer der Federkraft der Bremsfeder 47 entgegenwirkenden und diese überschreitenden Betätigungskraft beaufschlagt werden, so daß der Elektromagnet 34 entlang der Führungseinrichtung 55 zurückverschoben wird, wobei gleichzeitig der Schwenkhebel 25 so verschwenkt wird, daß die bewegliche Bremsbacke 28 ihre Freigabestellung einnimmt. Dies ist in Figur 1 dargestellt. Die der Freigabestellung der Bremsbacke 28 entsprechende Schwenkstellung des Schwenkhebels 25 kann mittels des elektrischen Stellungsschalters 49 überprüft werden.

Die Funktionsfähigkeit der Seilbremse 10 kann beispielsweise anläßlich eines Fahrkorbhaltes überprüft werden, indem der Linearantrieb 30 den Elektromagneten 34 so lange in Richtung der Bremsfeder 47 verschiebt, bis der elektrische Stellungsschalter 51 betätigt wird und folglich der Schwenkhebel 25 seine der Bremsstellung der Bremsbacke 28 entsprechende Schwenkstellung einnimmt. Anschließend kann der Elektromagnet 34 mittels der Unterbrechereinheit 40 stromlos geschaltet und der stromlose Zustand des Magneten überprüft werden. In einem weiteren Prüfschritt kann dann der stromlose Elektromagnet 34 vom Linearantrieb 30 in die der Bremsfeder 47 abgewandte Richtung verschoben werden und es kann dann geprüft werden, ob der elektrische Stellungsschalter 51 seine Schaltstellung ändert. Dies würde bedeuten, daß eine Funktionsstörung der Seilbremse 10 vorliegt, da bei stromlos geschaltetem Elektromagneten 34 dessen Positionsänderung keinen Einfluß auf die Schwenkstellung des Schwenkhebels 25 haben darf. In einem weiteren Prüfschritt kann dann der immer noch stromlos geschaltete Elektromagnet 34 erneut in Richtung der Bremsfeder 47 verfahren und anschließend mittels der Unterbrechereinheit 40 mit dem Erregerstrom beaufschlagt werden, so daß er auf den Anker 42 eine magnetische Haltekraft ausübt. In einem weiteren Prüfschritt kann der mit Erregerstrom beaufschlagte Elektromagnet 34 erneut in die der Bremsfeder 27 abgewandte Richtung verschoben werden, wobei geprüft werden kann, ob die elektrischen Stellungsschalter 51 und 49 ihre Schaltstellung ändern aufgrund der Schwenkbewegung des Schwenkhebels 25. Nachdem der elektrische Stellungsschalter 49 angezeigt hat, daß der Schwenkhebel 25 seine der Freigabestellung der Bremsbacke 28 entsprechende Schwenkstellung eingenommen hat, kann der Normalbetrieb der Aufzuganlage wieder aufgenommen werden.

In den Figuren 3 und 4 ist schematisch eine insgesamt mit dem Bezugszeichen 60 belegte zweite Ausführungsform einer erfindungsgemäßen Seilbremse dargestellt. Diese ist weitgehend identisch aufgebaut wie die voranstehend unter Bezugnahme auf die Figuren 1 und 2 erläuterte Seilbremse 10. Für identische bzw. funktionsgleiche Bauteile werden daher in den Figuren 3 und 4 die gleichen Bezugszeichen verwendet wie in den Figuren 1 und 2. Zur Vermeidung von Wiederholungen wird diesbezüglich vollinhaltlich auf die voranstehenden Ausführungen Bezug genommen.

Die Seilbremse 60 weist ebenfalls einen ortsfesten Ständer 12 auf, der im wesentlichen L-förmig ausgestaltet ist und einen ersten Schenkel 13 sowie einen zweiten Schenkel 14 umfaßt. Das abzubremsende Seil 18 ist wiederum zwischen einem in Längsrichtung des Seiles 18 unbeweglich am ersten Schenkel 13 gehaltenen Anschlag 16, der einen Bremsbelag 20 aufweist, und einer beweglichen Bremsbacke 28 hindurchgeführt. Während bei der in den Figuren 1 und 2 dargestellten Seilbremse 10 ein einarmiger Schwenkarm 25 zum Einsatz kommt, an dem die bewegliche Bremsbacke 28 zwischen den Lagern 23 und 43 angelenkt ist, kommt bei der in den Figuren 3 und 4 dargestellten Seilbremse 60 ein zweiarmiger Schwenkhebel 62 zum Einsatz, der ungefähr L-förmig ausgestaltet ist und einen langen ersten Hebelarm 64 sowie einen kurzen zweiten Hebelarm 63 umfaßt. Zur Lagerung des Schwenkhebels 62 am Ständer 12 kommt wiederum ein vom Anschlag 16 abstehender Ausleger 22 zum Einsatz, der ein Lager 23 trägt zur Lagerung des Schwenkhebels 62. Die bewegliche Bremsbacke 28 ist am freien Ende des zweiten Hebelarmes 63 mittels eines Lagers 66 gehalten, und der Anker 42 der Seilbremse 60 ist ebenso wie das freie Ende der Bremsfederstange 45 mittels eines Lagers 67 am freien Ende des ersten Hebelarmes 64 angelenkt.

Der Anker 42 wirkt mit einem Elektromagneten 34 zusammen, der mittels eines Linearantriebes 30 parallel zur Längsrichtung des Seiles 18 über eine. Führungseinrichtung 55 verschoben werden kann. Der Schwenkhebel 62 wird von der Bremsfeder 47 permanent mit einer Federkraft beaufschlagt, die der vom Linearantrieb 30 in der Freigabestellung der beweglichen Bremsbacke 28 auf den Schwenkhebel 62 über den Elektromagnet 34 und den Anker 42 ausgeübten Betätigungskraft entgegen gerichtet ist. Auch bei der Seilbremse 60 sind der Linearantrieb 30, die Bremsfederstange 45 und die Bremsfeder 47 fluchtend zueinander ausgerichtet. Im Unterschied zur Seilbremse 10 sind sie jedoch parallel zur Längsrichtung des Seiles 18 angeordnet. Die Seilbremse 60 weist daher eine besonders schmal bauende Bauform auf, während die in den Figuren 1 und 2 dargestellte Seilbremse 10 bezogen auf die Längsrichtung des Seiles 18 eine breite, dafür jedoch kurze Bauform aufweist.

Die Funktion der Seilbremse 60 kann selbsttätig beispielsweise anläßlich eines Fahrkorbhaltes überprüft werden, indem der Magnet 34 mittels des Unearantriebes 30 hin- und herverschoben wird und die jeweils vom Schwenkhebel 62 eingenommene Schwenkstellung mittels der elektrischen Stellungsschalter 49 und 51 geprüft wird.

## Patentansprüche

1. Seilbremse (10; 60) für eine Aufzuganlage zum Abbremsen eines mit einem Fahrkorb gekoppelten Seiles (18), mit einem in Seittängsrichtung unbeweglichen Anschlag (16) und mindestens einer Bremsbacke (28), wobei das Seil (18) zwischen dem Anschlag (16) und der Bremsbacke (28) hindurchführbar ist und die Bremsbacke (28) zwischen einer das Seil (18) gegen den Anschlag (16) pressenden Bremsstellung und einer das Seil (18) freigebenden Freigabestellung hin- und herbewegbar ist, und mit einem mit der Bremsbacke (28) gekoppelten Linearantrieb (30) zum Freigeben des Seiles (18), wobei die mindestens eine Bremsbacke (28) entgegen der Wirkung einer in der Bremsstellung auf sie einwirkenden Bremskraft mittels des Linearantriebes (30) in ihre Freigabestellung überführbar ist, **dadurch gekennzeichnet, daß** die Kopplung zwischen Linearantrieb (30) und Bremsbacke (28) wahlweise herstellbar und unterbrechbar ist.

2. Seilbremse nach Anspruch 1, **dadurch gekennzeichnet, daß** die mindestens eine Bremsbacke (28) mittels des Linearantriebes (30) zwischen ihrer Bremsstellung und ihrer Freigabestellung hin- und herbewegbar ist.

3. Seilbremse nach Anspruch 1 oder 2, **dadurch gekennzeichnet, daß** der Linearantrieb (30) als elektrischer, hydraulischer oder pneumatischer Antrieb ausgestaltet ist.

4. Seilbremse nach einem der voranstehenden Ansprüche, **dadurch gekennzeichnet, daß** der Linearantrieb (30) als Gewindespindel- oder Schraubantrieb ausgestaltet ist.

5. Seilbremse nach einem der voranstehenden Ansprüche, **dadurch gekennzeichnet, daß** die mindestens eine Bremsbacke (28) über einen schwenkbar gelagerten Schwenkhebel (25; 62) mit dem Linearantrieb (30) gekoppelt ist.

6. Seilbremse nach einem der voranstehenden Ansprüche, **dadurch gekennzeichnet, daß** die Seilbremse (10; 60) ein Federelement (47) umfaßt, das die mindestens eine Bremsbacke (28) in ihrer Bremsstellung mit der Bremskraft beaufschlagt.

7. Seilbremse nach Anspruch 6, **dadurch gekennzeichnet, daß** das Federelement (47) eine Feder mit linearer Kennlinie ausbildet.

8. Seilbremse nach Anspruch 6 oder 7, **dadurch gekennzeichnet, daß** das Federelement (47) über einen schwenkbar gelagerten Schwenkhebel (25; 62) mit der mindestens einen Bremsbacke (28) zusammenwirkt.

9. Seilbremse nach Anspruch 8, **dadurch gekennzeichnet, daß** über den Schwenkhebel (25; 62) sowohl das Federelement (47) als auch der Linearantrieb (30) mit der mindestens einen Bremsbacke (28) gekoppelt sind.

10. Seilbremse nach Anspruch 9, **dadurch gekennzeichnet, daß** das Federelement (47) und der Linearantrieb (30) fluchtend zueinander ausgerichtet sind.

11. Seilbremse nach Anspruch 10, **dadurch gekennzeichnet, daß** das Federelement (47) über ein fluchtend zum Linearantrieb ausgerichtetes Kraftübertragungsglied (45) mit dem Schwenkhebel (25; 62) gekoppelt ist.

12. Seilbremse nach einem der voranstehenden Ansprüche, **dadurch gekennzeichnet, daß** die mindestens eine Bremsbacke (28) über einen Elektromagneten (34) und einen diesem zugeordneten Anker (42) mit dem Linearantrieb (30) gekoppelt ist.

13. Seilbremse nach Anspruch 12, **dadurch gekennzeichnet, daß** der Elektromagnet (34) und der Anker (42) zwischen dem mit der Bremsbacke (28) gekoppelten Schwenkhebel (25; 62) und dem Linearantrieb (30) angeordnet sind.

14. Seilbremse nach Anspruch 12 oder 13, **dadurch gekennzeichnet, daß** der Anker (42) oder der Elektromagnet (34) am Schwenkhebel (25; 62) angelenkt sind.

15. Seilbremse nach Anspruch 12, 13 oder 14, **dadurch gekennzeichnet, daß** der Elektromagnet (34) und/oder der Anker (42) linear verschiebbar gehalten sind.

16. Seilbremse nach Anspruch 15, **dadurch gekennzeichnet, daß** der Elektromagnet (34) und/oder der Anker (42) mittels des Linearantriebes (30) linear verfahrbar sind.

17. Seilbremse nach einem der Ansprüche 12 bis 16, **dadurch gekennzeichnet, daß** zwischen dem Linearantrieb (30) und dem Elektromagneten (34) oder dem Anker (42) ein elastisches Glied (33) angeordnet ist.

18. Seilbremse nach Anspruch 16 oder 17, **dadurch gekennzeichnet, daß** der Elektromagnet (34) und/oder der Anker (42) an einem ortsfesten Ständer (12) verfahrbar gehalten sind, an dem der Linearantrieb (30) und das Federelement (47) angeordnet sind.

19. Seilbremse nach Anspruch 18, **dadurch gekennzeichnet, daß** der Schwenkhebel (25; 62) am Ständer (12) verschwenkbar gelagert ist.

20. Seilbremse nach einem der voranstehenden Ansprüche, **dadurch gekennzeichnet, daß** die Stellung eines Betätigungsgliedes (32) des Linearantriebes (30), eines Kraftübertragungsgliedes (45) des Federelementes (47) und/oder die Stellung des Schwenkhebels (25; 62) von mindestens einem Sensor (49, 51) überwachbar ist.

21. Seilbremse nach Anspruch 20, **dadurch gekennzeichnet, daß** zumindest ein Sensor als elektrischer Stellungsschalter (49, 51) ausgestaltet ist.

22. Verfahren zum Prüfen der Funktionsfähigkeit einer Seilbremse (10; 60) nach einem der voranstehenden Ansprüche, **dadurch gekennzeichnet, daß** man bei stehendem Fahrkorb die bewegbare Bremsbacke (28) nacheinander in ihre beiden Endstellungen bringt und den Endstellungen der Bremsbacke (28) entsprechende Schaltstellungen zumindest eines Stellungsschalters (49, 51) überprüft.

23. Verfahren nach Anspruch 22, **dadurch gekennzeichnet, daß** man die Bremsbacke (28) mittels des Linearantriebes (30) nacheinander in ihre beiden Endstellungen überführt.

24. Verfahren nach Anspruch 22 oder 23, **dadurch gekennzeichnet, daß** man den Endstellungen der Bremsbacke (28) entsprechende Schaltstellungen zumindest eines dem Schwenkhebel (25; 62) zugeordneten Stellungsschalters (49,51) elektrisch überprüft.

25. Verfahren nach Anspruch 22, 23 oder 24, **dadurch gekennzeichnet, daß** man in der Bremsstellung der Bremsbacke (28) die Funktion einer in eine Stromversorgungsleitung (35) des Elektromagneten (34) geschalteten Unterbrechereinheit (40) prüft.

26. Verfahren nach Anspruch 25, **dadurch gekennzeichnet, daß** man den Elektromagneten (34), nachdem man dessen Erregerstrom abgeschaltet hat, mittels des Linearantriebs (30) in seine der Freigabestellung der Bremsbacke (28) entsprechende Stellung verfährt und die Schaltstellungen zumindest eines dem Schwenkhebel (25; 62) oder der Bremsbacke (28) zugeordneten Stellungsschalters (49, 51) elektrisch überprüft.

27. Verfahren nach Anspruch 26, **dadurch gekennzeichnet, daß** man den Elektromagneten (34) anschließend mittels des Linearantriebes (30) wieder in seine der Bremsstellung der Bremsbacke (28) entsprechende Stellung zurückverfährt, dann dem Elektromagneten (34) wieder mit dem Erregerstrom beaufschlagt und ihn danach mittels des Linearantriebes (30) erneut in seine der Freigabestellung der Bremsbacke (28) entsprechende Stellung verfährt und die Schaltstellungen des dem Schwenkhebel (25; 62) oder der Bremsbacke (28) zugeordneten Stellungsschalters (49, 51) elektrisch überprüft.

## Claims

1. Rope brake (10; 60) for an elevator installation for braking a rope (18) coupled to a car, with a stop (16) that is immovable in the longitudinal direction of the rope and at least one brake shoe (28), it being possible for the rope (18) to be led through between the stop (16) and the brake shoe (28), and it being possible for the brake shoe (28) to be moved back and forth between a braking position, pressing the rope (18) against the stop (16), and a release position, releasing the rope (18), and with a linear drive (30) coupled to the brake shoe (28) for releasing the rope (18), it being possible for the at least one brake shoe (28) to be transferred by means of the linear drive (30) into its release position against the action of a braking force acting on it in the braking position, **characterized in that** it is possible for the coupling between the linear drive (30) and the brake shoe (28) to be established and interrupted according to choice.

2. Rope brake according to Claim 1, **characterized in that** the at least one brake shoe (28) can be moved by means of the linear drive (30) back and forth between its braking position and its release position.

3. Rope brake according to Claim 1 or 2, **characterized in that** the linear drive (30) is configured as an electric, hydraulic or pneumatic drive.

4. Rope brake according to one of the preceding claims, **characterized in that** the linear drive (30) is configured as a threaded-spindle or screw drive.

5. Rope brake according to one of the preceding claims, **characterized in that** the at least one brake shoe (28) is coupled to the linear drive (30) by means of a pivotably mounted pivoting lever (25; 62).

6. Rope brake according to one of the preceding claims, **characterized in that** the rope brake (10; 60) comprises a spring element (47), which subjects the at least one brake shoe (28) to the braking force in its braking position.

7. Rope brake according to Claim 6, **characterized in that** the spring element (47) forms a spring with a linear characteristic.

8. Rope brake according to Claim 6 or 7, **characterized in that** the spring element (47) interacts with the at least one brake shoe (28) by means of a pivotably mounted pivoting lever (25; 62).

9. Rope brake according to Claim 8, **characterized in that** both the spring element (47) and the linear drive (30) are coupled to the at least one brake shoe (28) by means of the pivoting lever (25; 62).

10. Rope brake according to Claim 9, **characterized in that** the spring element (47) and the linear drive (30) are in line with each other.

11. Rope brake according to Claim 10, **characterized in that** the spring element (47) is coupled to the pivoting lever (25; 62) by means of a force transmission element (45) that is in line with the linear drive.

12. Rope brake according to one of the preceding claims, **characterized in that** the at least one brake shoe (28) is coupled to the linear drive (30) by means of an electromagnet (34) and an armature (42) associated with it.

13. Rope brake according to Claim 12, **characterized in that** the electromagnet (34) and the armature (42) are disposed between the pivoting lever (25; 62), coupled to the brake shoe (28), and the linear drive (30).

14. Rope brake according to Claim 12 or 13, **characterized in that** the armature (42) or the electromagnet (34) is articulated on the pivoting lever (25; 62).

15. Rope brake according to Claim 12, 13 or 14, **characterized in that** the electromagnet (34) and/or the armature (42) are held in a linearly displaceable manner.

16. Rope brake according to Claim 15, **characterized in that** the electromagnet (34) and/or the armature (42) can be made to move linearly by means of the linear drive (30).

17. Rope brake according to one of Claims 12 to 16, **characterized in that** an elastic element (33) is disposed between the linear drive (30) and the electromagnet (34) or the armature (42).

18. Rope brake according to Claim 16 or 17, **characterized in that** the electromagnet (34) and/or the armature (42) are held in such a way that they can be made to move on a fixed stand (12), on which the linear drive (30) and the spring element (47) are disposed.

19. Rope brake according to Claim 18, **characterized in that** the pivoting lever (25; 62) is pivotably mounted on the stand (12).

20. Rope brake according to one of the preceding claims, **characterized in that** the position of an actuating element (32) of the linear drive (30), of a force transmission element (45) of the spring element (47) and/or the position of the pivoting lever (25; 62) can be monitored by at least one sensor (49, 51).

21. Rope brake according to Claim 20, **characterized in that** at least one sensor is configured as an electrical position switch (49, 51).

22. Method for functionally testing a rope brake (10; 60) according to one of the preceding claims, **characterized in that** the movable brake shoe (28) is brought into its two end positions one after the other while the car is stationary and switching positions of at least one position switch (49, 51) are tested, the switching positions corresponding to the end positions of the brake shoe (28).

23. Method according to Claim 22, **characterized in that** the brake shoe (28) is transferred into its two end positions one after the other by means of the linear drive (30).

24. Method according to Claim 22 or 23, **characterized in that** switching positions of at least one position switch (49, 51) associated with the pivoting lever (25; 62) are electrically tested, the switching positions corresponding to the end positions of the brake shoe (28).

25. Method according to Claim 22, 23 or 24, **characterized in that** the function of an interrupter unit (40) connected into a power supply line (35) of the electromagnet (34) is tested in the braking position of the brake shoe (28).

26. Method according to Claim 25, **characterized in that**, once its energizing current has been switched off, the electromagnet (34) is made to move by means of the linear drive (30) into its position corresponding to the release position of the brake shoe (28) and the switching positions of at least one position switch (49, 51) associated with the pivoting lever (25; 62) or the brake shoe (28) are electrically tested.

27. Method according to Claim 26, **characterized in that** the electromagnet (34) is subsequently made to return by means of the linear drive (30) back into its position corresponding to the braking position of the brake shoe (28), then the electromagnet (34) is again subjected to the energizing current and after that it is once again made to move by means of the linear drive (30) into its position corresponding to the release position of the brake shoe (28) and the switching positions of the position switch (49, 51) associated with the pivoting lever (25; 62) or the brake shoe (28) are electrically tested.

## Revendications

1. Frein de câble (10 ; 60) pour une installation d'ascenseur ou de monte-charge, destiné au freinage d'un câble (18) couplé à une cabine d'ascenseur ou cabine mobile, comprenant une butée (16) non mobile dans la direction longitudinale du câble, et au moins une mâchoire de frein (28), le câble (18) étant susceptible de passer entre la butée (16) et la mâchoire de frein (28), et la mâchoire de frein (28) pouvant être déplacée en va-et-vient entre une position de freinage pour laquelle elle presse le câble (18) contre la butée (16) et une position de dégagement pour laquelle elle libère ou dégage le câble (18), l'ensemble comprenant également un système d'entraînement linéaire (30) couplé à la mâchoire de frein (28) pour libérer ou dégager le câble (18), ladite au moins une mâchoire de frein (28) pouvant être transférée dans sa position de dégagement, au moyen du système d'entraînement linéaire (30), à l'encontre de l'action d'une force de freinage agissant sur elle dans sa position de freinage, **caractérisé en ce que** le couplage entre le système d'entraînement linéaire (30) et la mâchoire de frein (28) peut être sélectivement établi et interrompu.

2. Frein de câble selon la revendication 1, **caractérisé en ce que** ladite au moins une mâchoire de frein (28) peut être déplacée en va-et-vient entre sa position de freinage et sa position de dégagement, au moyen du système d'entraînement linéaire (30).

3. Frein de câble selon la revendication 1 ou la revendication 2, **caractérisé en ce que** le système d'entraînement linéaire (30) est réalisé sous la forme d'un système d'entraînement électrique, hydraulique ou pneumatique.

4. Frein de câble selon l'une des revendications précédentes, **caractérisé en ce que** le système d'entraînement linéaire (30) est réalisé sous la forme d'un système d'entraînement à broche filetée ou à vis.

5. Frein de câble selon l'une des revendications précédentes, **caractérisé en ce que** ladite au moins une mâchoire de frein (28) est couplée au système d'entraînement linéaire (30) par l'intermédiaire d'un levier pivotant (25 ; 62) monté en pivotement.

6. Frein de câble selon l'une des revendications précédentes, **caractérisé en ce que** le frein de câble (10 ; 60) comprend un élément de ressort (47) qui sollicite ladite au moins une mâchoire de frein (28) dans sa position de freinage avec la force de freinage.

7. Frein de câble selon la revendication 6, **caractérisé en ce que** l'élément de ressort (47) forme un ressort avec une courbe caractéristique linéaire.

8. Frein de câble selon la revendication 6 ou la revendication 7, **caractérisé en ce que** l'élément de ressort (47) interagit avec ladite au moins une mâchoire de frein (28), par l'intermédiaire d'un levier pivotant (25 ; 62) monté en pivotement.

9. Frein de câble selon la revendication 8, **caractérisé en ce qu'**aussi bien l'élément de ressort (47) que le système d'entraînement linéaire (30) sont couplés à ladite au moins une mâchoire de frein (28) par l'intermédiaire du levier pivotant (25 ; 62).

10. Frein de câble selon la revendication 9, **caractérisé en ce que** l'élément de ressort (47) et le système d'entraînement linéaire (30) sont orientés de manière à être mutuellement alignés.

11. Frein de câble selon la revendication 10, **caractérisé en ce que** l'élément de ressort (47) est couplé au levier pivotant (25 ; 62) par l'intermédiaire d'un organe de transmission de force (45) orienté de manière à être aligné avec le système d'entraînement linéaire.

12. Frein de câble selon l'une des revendications précédentes, **caractérisé en ce que** ladite au moins une mâchoire de frein (28) est couplée au système d'entraînement linéaire (30) par l'intermédiaire d'un électroaimant (34) et d'une armature (42) qui y est associée.

13. Frein de câble selon la revendication 12, **caractérisé en ce que** l'électroaimant (34) et l'armature (42) sont agencés entre le levier pivotant (25 ; 62) couplé à la mâchoire de frein (28) et le système d'entraînement linéaire (30).

14. Frein de câble selon la revendication 12 ou la revendication 13, **caractérisé en ce que** l'armature (42) ou l'électroaimant (34) sont articulés sur le levier pivotant (25 ; 62).

15. Frein de câble selon la revendication 12, 13 ou la revendication 14, **caractérisé en ce que** l'électroaimant (34) et/ou l'armature (42) sont supportés de manière à pouvoir coulisser linéairement.

16. Frein de câble selon la revendication 15, **caractérisé en ce que** l'électroaimant (34) et/ou l'armature (42) peuvent être déplacés linéairement au moyen du système d'entraînement linéaire (30).

17. Frein de câble selon l'une des revendications 12 à 16, **caractérisé en ce qu'**entre le système d'entraînement linéaire (30) et l'électroaimant (34) ou l'armature (42), est agencé un organe élastique (33).

18. Frein de câble selon la revendication 16 ou la revendication 17, **caractérisé en ce que** l'électroaimant (34) et/ou l'armature (42) sont supportés de manière déplaçable sur un bâti (12) en position fixe, sur lequel sont agencés le système d'entraînement linéaire (30) et l'élément de ressort (47).

19. Frein de câble selon la revendication 18, **caractérisé en ce que** le levier pivotant (25 ; 62) est monté en pivotement sur le bâti (12).

20. Frein de câble selon l'une des revendications précédentes, **caractérisé en ce que** la position d'un organe d'actionnement (32) du système d'entraînement linéaire (30), d'un organe de transmission de force (45) de l'élément de ressort (47) et/ou la position du levier pivotant (25 ; 62) peuvent être surveillées par au moins un détecteur (49, 51).

21. Frein de câble selon la revendication 20, **caractérisé en ce qu'**au moins un détecteur est réalisé en tant que commutateur de position électrique (49, 51).

22. Procédé pour contrôler l'aptitude au fonctionnement d'un frein de câble (10 ; 60) selon l'une des revendications précédentes, **caractérisé en ce que** pour une cabine d'ascenseur ou cabine mobile à l'arrêt, on amène la mâchoire de frein mobile (28) successivement dans ses deux positions extrêmes, et l'on vérifie les positions de commutation correspondant aux positions extrêmes de la mâchoire de frein (28), d'au moins un commutateur de position (49, 51).

23. Procédé selon la revendication 22, **caractérisé en ce que** l'on transfère la mâchoire de frein (28) successivement dans ses deux positions extrêmes, au moyen du système d'entraînement linéaire (30).

24. Procédé selon la revendication 22 ou la revendication 23, **caractérisé en ce que** l'on vérifie électriquement des positions de commutation correspondant aux positions extrêmes de la mâchoire de frein (28), d'au moins un commutateur de position (49, 51) associé au levier pivotant (25 ; 62).

25. Procédé selon la revendication 22, 23 ou la revendication 24, **caractérisé en ce que** l'on contrôle, dans la position de freinage de la mâchoire de frein (28), le fonctionnement d'une unité d'interruption (40) placée dans un conducteur d'alimentation en courant (35) de l'électroaimant (34).

26. Procédé selon la revendication 25, **caractérisé en ce qu'**après avoir arrêté son courant d'excitation, on déplace l'électroaimant (34) dans sa position correspondant à la position de dégagement de la mâchoire de frein (28), au moyen du système d'entraînement linéaire (30), et l'on vérifie électriquement les positions de commutation d'au moins un commutateur de position (49, 51) associé au levier pivotant (25; 62) ou à la mâchoire de frein (28).

27. Procédé selon la revendication 26, **caractérisé en ce qu'**ensuite, au moyen du système d'entraînement linéaire (30), on déplace à nouveau l'électroaimant (34) en retour dans sa position correspondant à la position de freinage de la mâchoire de frein (28), on alimente alors à nouveau l'électroaimant (34) avec le courant d'excitation, et on le déplace ensuite à nouveau dans sa position correspondant à la position de dégagement de la mâchoire de frein (28) au moyen du système d'entraînement linéaire (30), et l'on vérifie électriquement les positions de commutation du commutateur de position (49, 51) associé au levier pivotant (25 ; 62) ou à la mâchoire de frein (28).
